# FASCICULE DE BREVET EUROPEEN

(11) **EP 3 945 157 B1**
(45) Date de publication et mention de la délivrance du brevet: **25.10.2023**
(21) Numéro de dépôt: 21186049.9
(22) Date de dépôt: 16.07.2021
(51) Int. Cl.: E01C 5/06

(54) **ÉLÉMENT DE REVÊTEMENT DE SOL AUTOBLOQUANT**
SELBSTBLOCKIERENDES BODENBELAGELEMENT
SELF-LOCKING FLOORING ELEMENT

(30) Priorité: 28.07.2020 FR 2007946
(43) Date de publication de la demande: 02.02.2022
(73) Titulaire: Heinrich, Robert, 67440 Rheinhardsmunster (FR)
(72) Inventeur: HEINRICH, Robert, 67440 RHEINHARDSMUNSTER (FR)
(74) Mandataire: Cabinet Bleger-Rhein-Poupon

(56) Documents cités:
- EP-A1- 1 862 594
- EP-A2- 1 335 069
- DE-A1- 10 005 345
- DE-A1-102008 048 757
- DE-U- 7 034 085
- DE-U1- 29 604 736

## Description

La présente invention concerne un élément de revêtement de sol autobloquant.

L'invention concerne le domaine de la fabrication des éléments de revêtement de sol autobloquants, plus particulièrement constitués par des pavés, des dalles ou analogues, notamment réalisés en béton, en pierre reconstituée ou en résine.

L'on connait, d'ores et déjà, de tels éléments de revêtement de sol autobloquants qui adoptent, par exemple, la forme d'un pavé ou d'une dalle en béton.

Un tel élément de revêtement de sol autobloquant comporte, d'une part, une face inférieure destinée à reposer sur le sol, d'autre part, une face supérieure opposée à la face inférieure et sur laquelle sont amenés à circuler des personnes ou des véhicules, d'autre part encore, des côtés latéraux, qui s'étendent entre la face inférieure et la face supérieure, et, d'autre part aussi, au moins un moyen de distanciation, qui équipe au moins l'un des côtés latéraux, qui s'étend en saillie par rapport audit au moins l'un des côtés latéraux, et qui est configuré pour maintenir un autre élément de revêtement adjacent à une distance déterminée

Un tel moyen de distanciation adopte, usuellement, la forme d'une nervure, qui s'étend verticalement entre la face inférieure et la face supérieure, et qui vient en contact avec un élément de revêtement de sol adjacent.

Un tel élément de revêtement présente, cependant, un certain nombre d'inconvénients. En particulier, la configuration des moyens de distanciation ne permet pas de s'opposer de manière suffisante à un affaissement ou à un basculement de l'élément de revêtement, notamment lorsqu'un véhicule lourd circule par-dessus cet élément de revêtement. De plus, cette configuration ne permet pas non plus de s'opposer de manière suffisante à l'arrachement d'un tel élément de revêtement. Finalement, cette configuration ne permet pas non plus d'éviter un ripage d'un tel élément de revêtement par rapport à un élément de revêtement adjacent, notamment lorsqu'une contrainte est exercée sur cet élément de revêtement, par exemple lors d'un freinage brusque d'un véhicule circulant sur cet élément de revêtement.

Par le document EP1862594, on connait une pierre en béton conforme au préambule de la revendication 1. On connait, également et par le document EP1335069 une pierre artificielle pour une utilisation comme pavage, là encore conforme au préambule de la revendication 1.

La présente invention se veut de remédier aux inconvénients des éléments de revêtement de l'état de la technique

A cet effet, l'invention concerne un élément de revêtement de sol autobloquant qui comporte, d'une part, une face inférieure destinée à reposer sur le sol, d'autre part, une face supérieure opposée à la face inférieure et sur laquelle sont amenés à circuler des personnes ou des véhicules, d'autre part encore, des côtés latéraux, qui s'étendent entre la face inférieure et la face supérieure, et, d'autre part aussi, au moins un moyen de distanciation, qui équipe au moins l'un des côtés latéraux, qui s'étend en saillie par rapport audit au moins l'un des côtés latéraux, qui est configuré pour maintenir un autre élément de revêtement de sol adjacent à une distance déterminée, et qui comporte au moins, d'une part, une portion inférieure, d'autre part, une portion supérieure qui présente une largeur inférieure à la largeur de la portion inférieure, d'autre part encore, une portion intermédiaire, qui s'étend entre la portion inférieure et la portion supérieure, qui raccorde la portion inférieure et la portion supérieure, et qui comporte des faces latérales qui convergent à partir de la portion inférieure et en direction de la portion supérieure, d'autre part également, une partie distale qui est destinée à venir se positionner au moins à proximité d'un autre élément de revêtement de sol autobloquant adjacent et, d'autre part aussi, une partie proximale, qui est interposée entre la partie distale et ledit au moins l'un des côtés latéraux, qui s'étend à partir dudit au moins l'un des côtés latéraux, et qui comporte au moins une partie rétrécie qui présente une largeur inférieure à la largeur de la partie distale. Cet élément de revêtement de sol autobloquant est caractérisé par le fait qu'au moins la portion inférieure dudit au moins un moyen de distanciation comporte ladite partie distale ainsi que ladite partie proximale qui comporte ladite au moins une partie rétrécie.

Encore une autre caractéristique concerne le fait qu'au moins la portion inférieure dudit au moins un moyen de distanciation présente une section en forme de champignon, de trapèze ou de queue d'aronde, ceci selon une direction perpendiculaire à un plan latéral selon lequel s'étend ledit au moins l'un des côtés latéraux et/ou parallèle à un plan inférieur selon lequel s'étend la face inférieure et/ou parallèle à un plan supérieur selon lequel s'étend la face supérieure.

Encore une autre caractéristique concerne le fait qu'il comporte une pluralité de moyens de distanciation, qui équipent au moins l'un des côtés latéraux, qui s'étendent en saillie par rapport audit au moins l'un des côtés latéraux, et qui sont espacés d'une distance qui est inférieure ou égale à la largeur de la partie distale d'un tel moyen de distanciation.

Selon une autre caractéristique, la face inférieure s'étend selon un plan inférieur tandis que les faces latérales de la portion intermédiaire s'étendent selon une direction qui forme, avec ce plan inférieur, un angle aigu compris entre 45° et 65°, de préférence de l'ordre de 55°.

De manière alternative, la face inférieure s'étend selon un plan inférieur tandis que les faces latérales de la portion intermédiaire s'étendent selon une direction qui forme, avec ce plan inférieur, un angle aigu compris entre 75° et 85°, de préférence de l'ordre de 80°.

Selon une autre caractéristique, la portion supérieure comporte, d'une part, une première portion qui s'étend à partir de la portion intermédiaire et en direction de la face supérieure, d'autre part, une deuxième portion qui s'étend à partir de la première portion et en direction de la face supérieure et, d'autre part encore, une troisième portion qui s'étend à partir de la deuxième portion et en direction de la face supérieure, cette deuxième portion comportant des faces latérales qui convergent à partir de la première portion et en direction de la troisième portion.

Encore une autre caractéristique concerne le fait que la portion inférieure dudit au moins un moyen de distanciation présente des faces latérales qui s'étendent, d'une part, à partir dudit au moins l'un des côtés latéraux ou à partir d'un plan qui est au moins parallèle à un plan latéral selon lequel s'étend ledit au moins l'un des côtés latéraux et, d'autre part, en divergeant vers l'extérieur dudit élément de revêtement de sol autobloquant.

Selon une autre caractéristique, l'élément de revêtement de sol autobloquant comporte au moins un logement que comporte au moins un des côtés latéraux, ledit au moins un logement présentant des formes et/ou des dimensions complémentaires à celles dudit au moins un moyen de distanciation.

Ainsi, l'élément de revêtement de sol autobloquant comporte au moins un moyen de distanciation qui comporte une portion intermédiaire qui comporte des faces latérales qui convergent en direction de la portion supérieure.

Ces caractéristiques permettent, avantageusement, d'obtenir un verrouillage absolu des éléments de revêtement les uns par rapport aux autres après jointement ce qui en cas de contraintes exercées sur un tel élément de revêtement empêche les éléments de revêtement de se dissocier, de riper, de s'affaisser, de basculer ou d'être arrachés. De plus et de manière avantageuse, ces caractéristiques permettent, plus la contrainte est élevée, aux éléments de revêtement de se resserrer entre eux, d'absorber les contraintes et de transmettre ces contraintes à la totalité des éléments de revêtement avec pour effet de soulager le soubassement et de stabiliser le revêtement.

Selon une caractéristique particulière, l'angle aigu (que forment les faces latérales avec le plan de la face inférieure) est compris entre 45° et 65°. Cette caractéristique permet, avantageusement et en cas de contraintes exercées sur un élément de revêtement, au sable d'être poussé contre les faces latérales et, ainsi, de provoquer une pression très importante et d'empêcher aussi bien l'affaissement que l'arrachement des éléments de revêtement.

Une autre caractéristique particulière concerne le fait que l'angle aigu (que forment les faces latérales avec le plan de la face inférieure) est compris entre 75° et 85°, de préférence de l'ordre de 80°. Cette caractéristique permet, avantageusement, d'obtenir un effet d'étranglement qui assure un bon maintien entre les éléments de revêtement de sol.

Encore une autre caractéristique concerne le fait que la portion supérieure comporte une deuxième portion comportant des faces latérales qui convergent en direction de la troisième portion. Cette caractéristique permet, avantageusement, un acheminement optimal du sable de jointement entre les éléments de revêtement et de produire un effet d'étranglement qui contribue à améliorer la résistance à l'affaissement et à l'arrachement.

Ledit au moins un moyen de distanciation comporte une partie distale ainsi qu'une partie proximale qui comporte au moins une partie rétrécie. Cette caractéristique permet, avantageusement, à la partie distale que comporte un moyen de distanciation d'un élément de revêtement de sol autobloquant de venir se positionner entre les parties rétrécies des parties proximales que comportent deux moyens de distanciation d'un élément de revêtement de sol autobloquant adjacent. Ces caractéristiques permettent, avantageusement et en cas de contrainte exercée sur un élément de revêtement de sol autobloquant, de provoquer un resserrement et/ou un rapprochement entre un tel élément de revêtement de sol autobloquant et un élément de revêtement de sol autobloquant adjacent.

Encore une autre caractéristique concerne le fait que la portion inférieure et/ou la portion intermédiaire et/ou la portion supérieure dudit au moins un moyen de distanciation présente des faces latérales qui s'étendent à partir dudit au moins l'un des côtés latéraux, ceci en divergeant vers l'extérieur dudit élément de revêtement de sol autobloquant. Cette caractéristique permet, avantageusement et en cas de contrainte exercée sur un élément de revêtement, de provoquer le rapprochement entre cet élément de revêtement et un élément de revêtement adjacent, contrairement aux éléments de revêtement de l'état de la technique qui auraient tendance à riper et à s'éloigner l'un de l'autre.

Selon une caractéristique additionnelle, l'élément de revêtement de sol autobloquant comporte une pluralité de moyens de distanciation, qui équipent au moins l'un des côtés latéraux, qui s'étendent en saillie par rapport audit au moins l'un des côtés latéraux, et qui sont espacés d'une distance qui est inférieure ou égale à la largeur de la partie distale d'un tel moyen de distanciation. Ces caractéristiques permettent, avantageusement, d'assurer un guidage d'un élément de revêtement de sol autobloquant par rapport à au moins un autre élément de revêtement de sol autobloquant adjacent, ceci lors de la mise en place d'un tel élément de revêtement de sol autobloquant. Un tel guidage facilite la mise en place d'un tel élément de revêtement de sol autobloquant et permet d'assurer un positionnement approprié d'un tel élément de revêtement de sol autobloquant par rapport aux éléments de revêtement de sol autobloquants adjacents. De plus, ces caractéristiques permettent un emboîtement d'un tel élément de revêtement de sol autobloquant par rapport à au moins un élément de revêtement de sol autobloquant adjacent et empêchent un déboîtement, en particulier latéral, de ces éléments de revêtement de sol autobloquants.

L'ensemble des caractéristiques de l'élément de revêtement de sol autobloquant conforme à l'invention permet, en combinaison avec un sable de jointement positionné entre les moyens de distanciation de ces éléments de revêtement de sol autobloquant, d'assurer un verrouillage mécanique, un scellement et une immobilisation de ces éléments de revêtement de sol autobloquants les uns par rapport aux autres qui confèrent à un ensemble de ces éléments de revêtement de sol autobloquants une structure monobloc consolidée résistant à toutes les épreuves telles que le déchaussement, le ripage, l'affaissement, l'arrachement ou encore le basculement.

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
[Fig.1] représente une vue schématisée et en perspective d'un élément de revêtement de sol qui comporte des moyens de distanciation conformes à un premier mode et à un deuxième mode réalisation d'un premier type de réalisation ainsi qu'à un troisième type de réalisation.
[Fig.2] représente une vue schématisée et de côté de l'élément de revêtement de sol illustré figure 1.
[Fig.3] représente une vue schématisée, de côté et en détail d'un moyen de distanciation illustré figures 1 et 2 et conforme à un premier mode de réalisation du premier type de réalisation.
[Fig.4] représente une vue schématisée, de côté et en détail d'un moyen de distanciation illustré figures 1 et 2 et conforme à un deuxième mode de réalisation du premier type de réalisation.
[Fig.5] représente une vue schématisée, de côté et en détail d'un moyen de distanciation conforme à un troisième mode de réalisation du premier type de réalisation.
[Fig.6] représente une vue schématisée et en perspective d'un élément de revêtement de sol qui comporte des moyens de distanciation conformes à un quatrième mode de réalisation du premier type de réalisation ainsi qu'à un troisième mode de réalisation d'un deuxième type de réalisation.
[Fig.7] représente une vue schématisée et de côté de l'élément de revêtement de sol illustré figure 6.
[Fig.8] représente une vue schématisée, de côté et en détail d'un moyen de distanciation illustré figures 6 et 7 et conforme au quatrième mode de réalisation du premier type de réalisation.
[Fig.9] représente une vue schématisée et de dessus du moyen de distanciation illustré figure 8 et conforme au quatrième mode de réalisation du premier type de réalisation.
[Fig.10] représente une vue schématisée, de côté et en détail d'un moyen de distanciation conforme à un premier mode de réalisation du deuxième type de réalisation.
[Fig.11] représente une vue schématisée, de côté et en détail d'un moyen de distanciation conforme à un deuxième mode de réalisation du deuxième type de réalisation.
[Fig.12] représente une vue schématisée, de côté et en détail d'un moyen de distanciation illustré figures 6 et 7 et conforme à un troisième mode de réalisation du deuxième type de réalisation.
[Fig.13] représente une vue schématisée et de dessus du moyen de distanciation illustré figure 12 et conforme au troisième mode de réalisation du premier type de réalisation.
[Fig.14] représente une vue schématisée et de côté d'un élément de revêtement de sol comportant, d'une part, un moyen de distanciation conforme au premier type de réalisation et, d'autre part, un logement configuré pour accueillir un moyen de distanciation conforme au premier type de réalisation et que comporte un autre élément de revêtement de sol adjacent (non représenté).
[Fig.15] représente une vue schématisée et de dessus d'une pluralité d'éléments de revêtement de sol autobloquants.

La présente invention concerne le domaine de la fabrication des éléments de revêtement de sol autobloquants, plus particulièrement constitués par des pavés, des dalles ou analogue, notamment réalisés en béton, en pierre reconstituée, en résine ou autre.

Un tel élément de revêtement de sol autobloquant (1 ; 1') comporte, d'une part, une face inférieure 2 qui est destinée à reposer sur le sol et qui s'étend selon un plan inférieur 20.

D'autre part, un tel élément de revêtement de sol autobloquant (1 ; 1') comporte une face supérieure 3 qui est opposée à la face inférieure 2, qui s'étend selon un plan supérieur 30 parallèle au plan inférieur 20 selon lequel s'étend la face inférieure 2, et sur laquelle sont amenés à circuler des personnes ou des véhicules.

D'autre part encore, un tel élément de revêtement de sol autobloquant (1 ; 1') comporte des côtés latéraux (4 ; 4a ; 4b ; 4c), qui s'étendent entre la face inférieure 2 et la face supérieure 3, et qui s'étendent chacun selon un plan latéral 40 qui est perpendiculaire au plan inférieur 20 selon lequel s'étend la face inférieure 2 et perpendiculaire au plan supérieur 30 selon lequel s'étend la face supérieure 3.

D'autre part aussi, un tel élément de revêtement de sol autobloquant (1 ; 1') comporte au moins un moyen de distanciation 5 qui équipe au moins l'un 4 des côtés latéraux (4 ; 4a ; 4b ; 4c).

En fait, un tel élément de revêtement de sol autobloquant (1 ; 1') peut comporter une pluralité de moyens de distanciation 5 qui équipent au moins l'un 4 des côtés latéraux (4 ; 4a ; 4b ; 4c), voire (et de préférence) une pluralité de ces côtés latéraux (4 ; 4a ; 4b ; 4c), notamment chacun de ces côtés latéraux (4 ; 4a ; 4b ; 4c).

Un tel moyen de distanciation 5 s'étend en saillie par rapport audit au moins l'un 4 des côtés latéraux (4 ; 4a ; 4b ; 4c), plus particulièrement en saillie par rapport au plan latéral 40 selon lequel s'étend ledit au moins l'un 4 des côtés latéraux (4 ; 4a ; 4b ; 4c).

Un tel moyen de distanciation 5 s'étend entre la face inférieure 2 (notamment à partir de cette face inférieure 2) et la face supérieure 3 (notamment en étant en retrait par rapport à cette face supérieure 3).

Un tel moyen de distanciation 5 est configuré pour maintenir un autre élément de revêtement de sol adjacent (non représenté) à une distance déterminée.

Selon l'invention, ledit au moins un moyen de distanciation 5 comporte au moins, d'une part, une portion inférieure 6, d'autre part, une portion supérieure 7 qui présente une largeur inférieure à la largeur de la portion inférieure 6 et, d'autre part encore, une portion intermédiaire 8, qui s'étend entre la portion inférieure 6 et la portion supérieure 7, qui raccorde la portion inférieure 6 et la portion supérieure 7, et qui comporte des faces latérales (80 ; 80') qui convergent à partir de la portion inférieure 6 et en direction de la portion supérieure 7.

Ainsi, ledit au moins un moyen de distanciation 5 comporte au moins une portion inférieure 6. Cette portion inférieure 6 s'étend, de préférence, à partir de la face inférieure 2 dudit élément de revêtement de sol autobloquant 1, ceci en direction de la face supérieure 3.

Ledit au moins un moyen de distanciation 5 comporte, également, au moins une portion supérieure 7, qui s'étend à partir de la portion intermédiaire 8 et en direction de la face supérieure 3, et qui est, de préférence, située en retrait par rapport à la face supérieure 3.

Selon un premier type de réalisation de l'élément de revêtement de sol autobloquant 1 conforme à l'invention et illustré figures 1 à 9, les faces latérales (80 ; 80') de la portion intermédiaire 8 s'étendent selon une direction qui forme, avec le plan inférieur 20, un angle aigu compris entre 45° et 65°, de préférence l'ordre de 55°.

Cette caractéristique correspond, alors, à des faces latérales (80 ; 80') qui forment, entre elles (80 ; 80'), un angle compris entre 50° et 90°, de préférence de l'ordre de 70°.

Une autre caractéristique concerne le fait que, dans ledit au moins un moyen de distanciation 5, la portion inférieure 6 comporte des faces latérales (60, 60'), qui s'étendent à partir de la portion intermédiaire 8 et en direction de la face inférieure 2, et qui sont, de préférence, parallèles. De manière alternative ou (et de préférence) additionnelle, dans ledit au moins un moyen de distanciation 5, la portion supérieure 7 comporte des faces latérales (70, 70'), qui s'étendent à partir de la portion intermédiaire 8 et en direction de la face supérieure 3 et qui sont, de préférence, parallèles.

Selon un premier mode de réalisation de ce premier type de réalisation illustré figures 1 à 3, dans ledit au moins un moyen de distanciation 5, d'une part, la portion inférieure 6 comporte une seule portion, d'autre part, la portion supérieure 7 comporte une seule portion et, d'autre part encore, la portion intermédiaire 8 comporte une seule portion.

Dans ce premier mode de réalisation, la portion inférieure 6 comporte des faces latérales (60, 60'), qui s'étendent à partir de la portion intermédiaire 8 et en direction de la face inférieure 2, et qui sont, de préférence, parallèles. De manière alternative ou (et de préférence) additionnelle, dans ce premier mode de réalisation, la portion supérieure 7 comporte des faces latérales (70, 70'), qui s'étendent à partir de la portion intermédiaire 8 et en direction de la face supérieure 3, et qui sont, de préférence, parallèles.

Selon un deuxième mode de réalisation de ce premier type de réalisation illustré figures 1, 2 et 4, dans ledit au moins un moyen de distanciation 5, d'une part, la portion inférieure 6 comporte une seule portion et, d'autre part, la portion intermédiaire 8 comporte une seule portion.

Dans ce deuxième mode de réalisation de ce premier type de réalisation, la portion supérieure 7 comporte, d'une part, une première portion 71 qui s'étend à partir de la portion intermédiaire 8 et en direction de la face supérieure 3, d'autre part, une deuxième portion 72 qui s'étend à partir de la première portion 71 et en direction de la face supérieure 3 et, d'autre part encore, une troisième portion 73 qui s'étend à partir de la deuxième portion 72 et en direction de la face supérieure 3. Cette deuxième portion 72 comporte des faces latérales (720 ; 720') qui convergent à partir de la première portion 71 et en direction de la troisième portion 73.

Dans ce deuxième mode de réalisation, les faces latérales (720 ; 720') de la deuxième portion 72 s'étendent selon une direction qui forme, avec le plan inférieur 20, un angle aigu compris entre 45° et 65°, de préférence de l'ordre de 55°.

Cette caractéristique correspond, alors, à des faces latérales (720 ; 720') qui forment, entre elles (720 ; 720'), un angle compris entre 50° et 90°, de préférence de l'ordre de 70°.

Selon un troisième mode de réalisation de ce premier type de réalisation illustré figure 5, dans ledit au moins un moyen de distanciation 5, d'une part, la portion inférieure 6 comporte, là encore, une seule portion, d'autre part, la portion intermédiaire 8 comporte, là encore, une seule portion et, d'autre part encore, la portion supérieure 7 comporte, là encore, une première portion 71 (qui s'étend à partir de la portion intermédiaire 8 et en direction de la face supérieure 3), une deuxième portion 72 (qui s'étend à partir de la première portion 71 et en direction de la face supérieure 3) et une troisième portion 73 (qui s'étend à partir de la deuxième portion 72 et en direction de la face supérieure 3).

Dans ce troisième mode de réalisation de ce premier type de réalisation, la deuxième portion 72 comporte, là encore, des faces latérales (720 ; 720'), d'une part, qui convergent à partir de la première portion 71 et en direction de la troisième portion 73 et, d'autre part, qui s'étendent selon une direction qui forme, avec le plan inférieur 20, un angle aigu compris entre 75° et 85°, de préférence de l'ordre de 80°.

Cette caractéristique correspond, alors, à des faces latérales (720 ; 720') qui forment, entre elles (720 ; 720'), un angle compris entre 10° et 30°, de préférence de l'ordre de 20°.

De manière additionnelle, dans ce deuxième et dans ce troisième mode de réalisation, la première portion 71 comporte des faces latérales (710, 710'), qui s'étendent à partir de la deuxième portion 72 et en direction de la face inférieure 2, et qui sont, de préférence, parallèles. De manière alternative ou (et de préférence) additionnelle, la troisième portion 73 comporte des faces latérales (730, 730'), qui s'étendent à partir de la deuxième portion 72 et en direction de la face supérieure 3, et qui sont, de préférence, parallèles.

Selon un deuxième type de réalisation de l'élément de revêtement de sol autobloquant 1 conforme à l'invention et illustré figures 6, 7 et 10 à 13, les faces latérales (80 ; 80') de la portion intermédiaire 8 s'étendent selon une direction qui forme, avec le plan inférieur 20, un angle aigu compris entre 75° et 85°, de préférence l'ordre de 80°.

Cette caractéristique correspond, alors, à des faces latérales (80 ; 80') qui forment, entre elles (80 ; 80'), un angle compris entre 10° et 30°, de préférence de l'ordre de 20°.

Une autre caractéristique concerne le fait que, dans ledit au moins un moyen de distanciation 5 de l'élément de revêtement de sol autobloquant 1 conforme à ce deuxième type de réalisation, la portion inférieure 6 comporte, là encore, des faces latérales (60, 60'), qui s'étendent à partir de la portion intermédiaire 8 et en direction de la face inférieure 2, et qui sont, de préférence, parallèles. De manière alternative ou (et de préférence) additionnelle, dans ledit au moins un moyen de distanciation 5, la portion supérieure 7 comporte, là encore, des faces latérales (70, 70'), qui s'étendent à partir de la portion intermédiaire 8 et en direction de la face supérieure 3 et qui sont, de préférence, parallèles.

Selon un premier mode de réalisation de ce deuxième type de réalisation illustré figures 6, 7 et 10, dans ledit au moins un moyen de distanciation 5, d'une part, la portion inférieure 6 comporte une seule portion, d'autre part, la portion supérieure 7 comporte une seule portion et, d'autre part encore, la portion intermédiaire 8 comporte une seule portion.

Dans ce premier mode de réalisation, la portion inférieure 6 comporte, là encore, des faces latérales (60, 60'), qui s'étendent à partir de la portion intermédiaire 8 et en direction de la face inférieure 2, et qui sont, de préférence, parallèles. De manière alternative ou (et de préférence) additionnelle, dans ce premier mode de réalisation, la portion supérieure 7 comporte, là encore, des faces latérales (70, 70'), qui s'étendent à partir de la portion intermédiaire 8 et en direction de la face supérieure 3, et qui sont, de préférence, parallèles.

Selon un deuxième mode de réalisation de ce deuxième type de réalisation illustré figure 11, dans ledit au moins un moyen de distanciation 5, là encore, d'une part, la portion inférieure 6 comporte une seule portion et, d'autre part, la portion intermédiaire 8 comporte une seule portion.

Dans ce deuxième mode de réalisation de ce deuxième type de réalisation, la portion supérieure 7 comporte, là encore, d'une part, une première portion 71 qui s'étend à partir de la portion intermédiaire 8 et en direction de la face supérieure 3, d'autre part, une deuxième portion 72 qui s'étend à partir de la première portion 71 et en direction de la face supérieure 3 et, d'autre part encore, une troisième portion 73 qui s'étend à partir de la deuxième portion 72 et en direction de la face supérieure 3. Cette deuxième portion 72 comporte des faces latérales (720 ; 720') qui convergent à partir de la première portion 71 et en direction de la troisième portion 73.

Dans ce deuxième mode de réalisation, les faces latérales (720 ; 720') de la deuxième portion 72 s'étendent selon une direction qui forme, avec le plan inférieur 20, un angle aigu compris entre 75° et 85°, de préférence de l'ordre de 80°.

Cette caractéristique correspond, alors, à des faces latérales (720 ; 720') qui forment, entre elles (720 ; 720'), un angle compris entre 10° et 30°, de préférence de l'ordre de 20°.

De manière additionnelle, dans ce deuxième mode de réalisation, la première portion 71 comporte, là encore, des faces latérales (710, 710'), qui s'étendent à partir de la deuxième portion 72 et en direction de la face inférieure 2, et qui sont, de préférence, parallèles. De manière alternative ou (et de préférence) additionnelle, la troisième portion 73 comporte, là encore, des faces latérales (730, 730'), qui s'étendent à partir de la deuxième portion 72 et en direction de la face supérieure 3, et qui sont, de préférence, parallèles.

Selon une autre caractéristique visible sur les figures 1, 2, 6 et 7, ledit au moins un moyen de distanciation 5 peut adopter la forme d'une nervure 50, notamment de largeur constante. Une telle nervure 50 s'étend entre la face inférieure 2 (notamment à partir de cette face inférieure 2) et la face supérieure 3 (notamment en étant en retrait par rapport à cette face supérieure 3).

Un tel moyen de distanciation 5 sous forme d'une telle nervure 50 s'étend en saillie par rapport audit au moins l'un 4 des côtés latéraux (4 ; 4a ; 4b ; 4c), plus particulièrement en saillie par rapport au plan latéral 40 selon lequel s'étend ledit au moins l'un 4 des côtés latéraux (4 ; 4a ; 4b ; 4c).

Quel que soit le moyen de distanciation 5 décrit ci-dessus (sous forme de nervure 50 ou comportant une portion inférieure 6, une portion supérieure 7 et une portion intermédiaire 8), ledit au moins un moyen de distanciation 5 comporte, d'une part, une partie distale 51 qui est destinée à venir se positionner au moins à proximité d'un autre élément de revêtement de sol autobloquant adjacent 1' (figure 15) et, d'autre part, une partie proximale 52, qui est interposée entre la partie distale 51 et ledit au moins l'un des côtés latéraux (4 ; 4a ; 4b ; 4c), qui s'étend à partir dudit au moins l'un des côtés latéraux (4 ; 4a ; 4b ; 4c), et qui comporte au moins une partie rétrécie 53 qui présente une largeur inférieure à la largeur de la partie distale 51.

A ce propos, on observera que la partie distale 51 succède à la partie proximale 52 et s'étend à partir de cette partie proximale 52, ceci vers l'extérieur de l'élément de revêtement de sol autobloquant (1 ; 1') ainsi que selon une direction perpendiculaire au plan latéral 40 selon lequel s'étend ledit au moins un des côtés latéraux (4 ; 4a ; 4b ; 4c) et/ou parallèle au plan inférieur 20 et/ou parallèle au plan supérieur 30. Ladite partie proximale 52 s'étend à partir dudit au moins l'un des côtés latéraux (4 ; 4a ; 4b ; 4c) là encore vers l'extérieur de l'élément de revêtement de sol autobloquant 1 ainsi que selon une direction perpendiculaire au plan latéral 40 selon lequel s'étend ledit au moins un des côtés latéraux (4 ; 4a ; 4b ; 4c) et/ou parallèle au plan inférieur 20 et/ou parallèle au plan supérieur 30.

On observera, également, que la largeur de la partie rétrécie 53 de la partie proximale 52 est considérée selon une direction parallèle au plan inférieur 20, parallèle au plan supérieur 30, et parallèle au plan latéral 40 selon lequel s'étend ledit au moins un des côtés latéraux (4 ; 4a ; 4b ; 4c) et à partir duquel s'étend le moyen de distanciation 5, plus particulièrement la partie proximale 52 de ce moyen de distanciation 5.

Selon une autre caractéristique, c'est au moins la portion inférieure 6 (voire encore la portion supérieure 7 et/ou la portion intermédiaire 8) dudit au moins un moyen de distanciation 5 qui comporte ladite partie distale 51 ainsi que ladite partie proximale 52 qui comporte ladite au moins une partie rétrécie 53.

A ce propos, on observera que, lorsque la portion inférieure 6 d'un tel moyen de distanciation 5 comporte une telle partie distale 51 et une telle partie proximale 52 (comportant une telle partie rétrécie 53), la partie distale 51 d'un tel moyen de distanciation 5 d'un élément de revêtement de sol autobloquant 1 vient se positionner entre les parties rétrécies 53 des parties proximales 52 que comportent les portions inférieures 6 de deux moyens de distanciation 5 (plus particulièrement qui se succèdent au niveau d'un côté latéral 4 ; 4a ; 4b ; 4c) d'un élément de revêtement de sol autobloquant adjacent 1' (figure 15). Ces caractéristiques permettent, avantageusement et en cas de contrainte exercée sur un élément de revêtement de sol autobloquant 1, de provoquer un resserrement et/ou un rapprochement entre un tel élément de revêtement de sol autobloquant 1 et un élément de revêtement de sol autobloquant adjacent 1'.

Quel que soit le moyen de distanciation 5 décrit ci-dessus (sous forme de nervure 50 ou comportant une portion inférieure 6, une portion supérieure 7 et une portion intermédiaire 8), un tel moyen de distanciation 5 peut présenter une section en forme de champignon, de trapèze ou de queue d'aronde (non représenté). A ce propos, on observera qu'une telle section permet de définir ladite partie rétrécie 53 de la partie proximale 52 dudit au moins un moyen de distanciation 5. De plus, un tel trapèze et/ou une telle queue d'aronde présente, d'une part, un grand côté que comporte la partie distale 51 et, d'autre part, un petit côté que comporte la partie proximale 52. On observera, également, que c'est au moins la portion inférieure 6 (voire encore la portion supérieure 7 et/ou la portion intermédiaire 8) dudit au moins un moyen de distanciation 5 qui présente une telle section en forme de champignon, de trapèze ou de queue d'aronde. En fait, une telle section est considérée selon une direction perpendiculaire au plan latéral 40 selon lequel s'étend ledit au moins l'un des côtés latéraux (4 ; 4a ; 4b ; 4c) et/ou parallèle à un plan inférieur 20 selon lequel s'étend la face inférieure 2 et/ou parallèle à un plan supérieur 30 selon lequel s'étend la face supérieure 3. Cette caractéristique permet, avantageusement et en cas de contrainte exercée sur un élément de revêtement 1, de provoquer le rapprochement et/ou le resserrement entre cet élément de revêtement de sol 1 et un élément de revêtement de sol adjacent 1'.

De manière alternative ou (et de préférence) additionnelle, ledit au moins un moyen de distanciation 5 décrit ci-dessus (sous forme de nervure 50 ou comportant une portion inférieure 6, une portion supérieure 7 et une portion intermédiaire 8) présente des faces latérales (60, 60' ; 70, 70' ; 80, 80') qui s'étendent, d'une part, à partir dudit au moins l'un 4 des côtés latéraux (4, 4a, 4b, 4c) (mode de réalisation où le moyen de distanciation 5, plus particulièrement la portion inférieure 6 de ce moyen de distanciation 5, adopte une section en forme de champignon, de trapèze ou de queue d'aronde) ou à partir d'un plan P qui est au moins parallèle au plan latéral 40 selon lequel s'étend ledit au moins l'un des côtés latéraux (4 ; 4a ; 4b ; 4c) (mode de réalisation illustré notamment figures 9, 13 et 15) et, d'autre part, en divergeant vers l'extérieur dudit élément de revêtement de sol autobloquant (1 ; 1').

A ce propos, on observera que c'est, plus particulièrement, au moins la portion inférieure 6 (voire encore la portion supérieure 7 et/ou la portion intermédiaire 8) dudit au moins un moyen de distanciation 5 qui présente de telles faces latérales (60 ; 60').

En fait, de telles faces latérales (60, 60' ; 70, 70' ; 80, 80') s'étendent en divergeant vers l'extérieur dudit élément de revêtement de sol autobloquant (1 ; 1'), ceci de préférence selon une direction perpendiculaire au plan latéral 40 selon lequel s'étend ledit au moins l'un des côtés latéraux (4 ; 4a ; 4b ; 4c) et/ou à l'intérieur d'un plan qui est perpendiculaire au plan latéral 40 et/ou qui est parallèle au plan inférieur 20 et/ou qui est parallèle au plan supérieur 30.

Là encore, ces caractéristiques permettent, avantageusement et en cas de contrainte exercée sur un élément de revêtement de sol autobloquant 1, de provoquer le rapprochement entre cet élément de revêtement de sol autobloquant 1 et un élément de revêtement de sol autobloquant 1' adjacent.

On observera que, lorsque ledit au moins un moyen de distanciation 5 (plus particulièrement la portion inférieure 6 d'un tel moyen de distanciation 5) présente une section en forme de champignon, de trapèze ou de queue d'aronde, ces faces latérales peuvent, alors, s'étendre (en divergeant vers l'extérieur dudit élément de revêtement de sol autobloquant 1 comme décrit ci-dessus) à partir dudit au moins l'un 4 des côtés latéraux (4, 4a, 4b, 4c) et/ou à partir d'un plan P qui est confondu avec le plan latéral 40 selon lequel s'étend ledit au moins l'un des côtés latéraux (4 ; 4a ; 4b ; 4c).

Les figures 9, 13 et 15 illustrent, plus particulièrement, des autres modes de réalisation pour lesquels ces faces latérales s'étendent (en divergeant vers l'extérieur dudit élément de revêtement de sol autobloquant 1 comme décrit ci-dessus) à partir d'un plan P parallèle au plan latéral 40 selon lequel s'étend ledit au moins l'un des côtés latéraux (4 ; 4a ; 4b ; 4c).

Aussi et lorsque ledit au moins un moyen de distanciation 5 adopte la forme d'une nervure 50, celui-ci 5 présente des faces latérales qui s'étendent à partir dudit au moins l'un 4 des côtés latéraux (4, 4a, 4b, 4c) ou à partir d'un plan P qui est au moins parallèle au plan latéral 40, ceci en divergeant vers l'extérieur dudit élément de revêtement de sol autobloquant 1 (ceci comme décrit ci-dessus). Plus particulièrement, ces faces latérales (ou les tangentes à ces faces latérales) s'étendent selon une direction qui forme, avec le plan latéral 40 dudit au moins un 4 des côtés latéraux (4, 4a, 4b, 4c), un angle aigu compris entre 67,5° et 87,5°, de préférence compris entre 75° et 85°, notamment de l'ordre de 80°.

Cette caractéristique correspond, alors, à des faces latérales (ou à des tangentes à ces faces latérales) qui forment, entre elles, un angle compris entre 5° et 45°, de préférence compris entre 10° et 30°, notamment de l'ordre de 20°.

Lorsque ledit au moins un moyen de distanciation 5 comporte au moins une portion inférieure 6, une portion intermédiaire 8 et une portion supérieure 7 tel que décrit ci-dessus, ladite portion inférieure 6 et/ou ladite portion intermédiaire 8 et/ou ladite portion supérieure 7 présente des faces latérales (60, 60' ; 70, 70', 80, 80') qui s'étendent à partir dudit au moins l'un 4 des côtés latéraux (4, 4a, 4b, 4c) ou à partir d'un plan P qui est au moins parallèle au plan latéral 40, ceci en divergeant vers l'extérieur dudit élément de revêtement de sol autobloquant 1, tel que décrit ci-dessus.

Notamment, lorsqu'un tel moyen de distanciation 5 comporte une portion supérieure 7 qui comporte une première portion 71, une deuxième portion 72 et une troisième portion 73 tel que décrit ci-dessus, ladite première portion 71 et/ou ladite deuxième portion 72 et/ou ladite troisième portion 73 présente des faces latérales (710, 710' ; 720, 720' ; 730, 730') qui s'étendent à partir dudit au moins l'un 4 des côtés latéraux (4, 4a, 4b, 4c) ou à partir d'un plan P qui est au moins parallèle au plan latéral 40, ceci en divergeant vers l'extérieur dudit élément de revêtement de sol autobloquant 1.

Selon un mode particulier de réalisation, les faces latérales (60, 60' ; 70, 70', 80, 80') de la portion inférieure 6 et/ou de la portion supérieure 7 et/ou de la portion intermédiaire 8 dudit au moins un moyen de distanciation 5 ou les tangentes à ces faces latérales (60, 60' ; 70, 70', 80, 80') s'étendent selon une direction qui forme, avec le plan latéral 40 dudit au moins un 4 des côtés latéraux (4, 4a, 4b, 4c), un angle aigu α compris entre 67,5° et 87,5°, de préférence compris entre 75° et 85°, notamment de l'ordre de 80°.

Cette caractéristique correspond, alors, à des faces latérales (60, 60' ; 70, 70', 80, 80') ou à des tangentes à ces faces latérales (60, 60' ; 70, 70', 80, 80') qui forment, entre elles (60 ; 60' ; 70, 70' ; 80, 80'), un angle compris entre 5° et 45°, de préférence compris entre 10° et 30°, notamment de l'ordre de 20°.

De manière particulière, les faces latérales (710, 710' ; 720, 720' ; 730, 730') de ladite première portion 71 et/ou de ladite deuxième portion 72 et/ou de ladite troisième portion 73 de ladite portion supérieure 7 ou les tangentes à ces faces latérales (710, 710' ; 720, 720' ; 730, 730') s'étendent selon une direction qui forme, avec ledit plan latéral 40, un angle aigu compris entre 67,5° et 87,5°, de préférence compris entre 75° et 85°, notamment de l'ordre de 80°.

Cette caractéristique correspond, alors, à des faces latérales (710, 710' ; 720, 720' ; 730, 730') ou à des tangentes à ces faces latérales (710, 710' ; 720, 720' ; 730, 730') qui forment, entre elles (710, 710' ; 720, 720' ; 730, 730'), un angle compris entre 5° et 45°, de préférence compris entre 10° et 30°, notamment de l'ordre de 20°.

Selon une autre caractéristique, ledit élément de revêtement de sol autobloquant 1 comporte une pluralité de moyens de distanciation 5, qui équipent au moins l'un des côtés latéraux (4 ; 4a ; 4b ; 4c), qui s'étendent en saillie par rapport audit au moins l'un 4 des côtés latéraux (4 ; 4a ; 4b ; 4c), et qui présentent les caractéristiques décrites ci-dessus.

Selon un premier mode de réalisation, ces moyens de distanciation 5 sont espacés d'une distance qui est supérieure à la largeur de la partie distale 51 d'un tel moyen de distanciation 5.

Cependant et selon un mode de réalisation préféré (illustré figure 15), ces moyens de distanciation 5 sont espacés d'une distance qui est inférieure ou égale à la largeur de la partie distale 51 d'un tel moyen de distanciation 5.

A ce propos, on observera que cette distance entre ces moyens de distanciation 5 correspond à la distance entre les parties distales 51 de ces moyens de distanciation 5.

Encore une autre caractéristique concerne le fait que l'élément de revêtement de sol autobloquant 1 comporte au moins un logement 9 que comporte au moins un 4 des côtés latéraux (4, 4a, 4b, 4c).

En fait, un tel élément de revêtement de sol autobloquant 1 peut comporter une pluralité de logements 9 que comporte au moins l'un 4 des côtés latéraux (4 ; 4a ; 4b ; 4c), voire (et de préférence) une pluralité de ces côtés latéraux (4 ; 4a ; 4b ; 4c), notamment chacun de ces côtés latéraux (4 ; 4a ; 4b ; 4c).

Un tel logement 9 s'étend en creux par rapport audit au moins l'un 4 des côtés latéraux (4 ; 4a ; 4b ; 4c), plus particulièrement en creux par rapport au plan latéral 40 selon lequel s'étend ledit au moins l'un 4 des côtés latéraux (4 ; 4a ; 4b ; 4c).

Un tel logement 9 s'étend entre la face inférieure 2 (notamment à partir de cette face inférieure 2) et la face supérieure 3 (notamment en étant en retrait par rapport à cette face supérieure 3).

En fait, ledit au moins un logement 9 présente des formes et/ou des dimensions complémentaires à celles dudit au moins un moyen de distanciation 5.

Une telle caractéristique permet, avantageusement, à un tel logement 9 de recevoir, intérieurement, un moyen de distanciation 5 que comporte un élément de revêtement autobloquant 1' adjacent, ceci pour un blocage de ces éléments de revêtement de sol autobloquant (1 ; 1') l'un par rapport à l'autre.

Selon une autre caractéristique, ledit au moins un logement 9 comporte au moins, d'une part, une portion inférieure 90, d'autre part, une portion supérieure 91 qui présente une largeur inférieure à la largeur de la portion inférieure 90 et, d'autre part encore, une portion intermédiaire 92, qui s'étend entre la portion inférieure 90 et la portion supérieure 91, qui raccorde la portion inférieure 90 et la portion supérieure 91, et qui comporte des faces latérales (920 ; 920') qui convergent à partir de la portion inférieure 90 et en direction de la portion supérieure 91.

En fait, la portion intermédiaire 92 présente des faces latérales (920 ; 920') qui s'étendent selon une direction qui forme, avec le plan inférieur 20 de la face inférieure 2, un angle aigu compris, soit entre 45° et 65° (de préférence de l'ordre de 55°), soit compris entre 75° et 85° (de préférence de l'ordre de 80°).

Cette caractéristique correspond, alors, à des faces latérales (920 ; 920') qui forment, entre elles (920 ; 920'), un angle compris, soit entre 50° et 90° (de préférence de l'ordre de 70°), soit entre 10° et 30° (de préférence de l'ordre de 20°).

La portion inférieure 90 et/ou la portion supérieure 91 comportent des faces latérales, d'une part, qui s'étendent à partir de la portion intermédiaire 92 et, selon le cas, en direction de la face inférieure 2 ou en direction de la face supérieure 3, et d'autre part, qui sont parallèles.

Selon une autre caractéristique, ladite portion supérieure 91 d'un tel logement 9 peut comporter, d'une part, une première portion 910 qui s'étend à partir de la portion intermédiaire 92 et en direction de la face supérieure 3, d'autre part, une deuxième portion 911 qui s'étend à partir de la première portion 910 et en direction de la face supérieure 3 et, d'autre part encore, une troisième portion 912 qui s'étend à partir de la deuxième portion 911 et en direction de la face supérieure 3, cette deuxième portion 911 comportant des faces latérales qui convergent à partir de la première portion 910 et en direction de la troisième portion 912.

La première portion 910 et/ou la troisième portion 912 comportent des faces latérales, d'une part, qui s'étendent à partir de la deuxième portion 911 et, selon le cas, en direction de la face inférieure 2 ou en direction de la face supérieure 3, et d'autre part, qui sont parallèles.

Finalement, les faces latérales de la deuxième portion 911 s'étendent selon une direction qui forme, avec le plan inférieur 20 de la face inférieure 2, un angle aigu, soit compris entre 75° et 85° (de préférence de l'ordre de 80°), soit compris entre 45° et 65° (de préférence de l'ordre de 55°).

Cette caractéristique correspond, alors, à des faces latérales de cette deuxième portion 911 qui forment, entre elles, un angle compris, soit entre 50° et 90° (de préférence de l'ordre de 70°), soit entre 10° et 30° (de préférence de l'ordre de 20°).

Encore une autre caractéristique concerne le fait que ledit au moins un logement 9 comporte, aussi, un fond 93, une ouverture 94 ainsi qu'une partie élargie, qui s'étend entre ce fond 93 et cette ouverture 94, et qui présente une largeur supérieure à la largeur de l'ouverture 94, ceci de part et d'autre de ce logement 9.

A ce propos, on observera que cette largeur est considérée selon une direction parallèle au plan inférieur 20, parallèle au plan supérieur 30, et parallèle au plan latéral 40 selon lequel s'étend ledit au moins un des côtés latéraux (4 ; 4a ; 4b ; 4c).

Ce logement 9 peut présenter une section en forme de champignon, de trapèze ou de queue d'aronde, ceci selon une direction perpendiculaire au plan latéral 40 selon lequel s'étend ledit au moins l'un des côtés latéraux (4 ; 4a ; 4b ; 4c) et/ou parallèle au plan inférieur 20 selon lequel s'étend la face inférieure 2 et/ou parallèle au plan supérieur 30 selon lequel s'étend la face supérieure 3.

De manière alternative ou (et de préférence) additionnelle, la portion inférieure 90 et/ou la portion supérieure 91 et/ou la portion intermédiaire 92 d'un tel logement 9 présente des faces latérales qui s'étendent, d'une part, à partir dudit au moins l'un 4 des côtés latéraux (4, 4a, 4b, 4c) ou à partir d'un plan qui est au moins parallèle au plan latéral 40 selon lequel s'étend ledit au moins l'un des côtés latéraux (4 ; 4a ; 4b ; 4c) et, d'autre part, en divergeant vers l'intérieur dudit élément de revêtement de sol autobloquant 1.

De telles faces latérales s'étendent en divergeant vers l'intérieur dudit élément de revêtement de sol autobloquant (1 ; 1'), ceci de préférence selon une direction perpendiculaire au plan latéral 40 selon lequel s'étend ledit au moins l'un des côtés latéraux (4 ; 4a ; 4b ; 4c) et/ou à l'intérieur d'un plan qui est perpendiculaire au plan latéral 40 et/ou qui est parallèle au plan inférieur 20 et/ou qui est parallèle au plan supérieur 30.

Ces caractéristiques permettent une coopération entre les faces latérales du logement 9 (plus particulièrement les faces latérales de la portion inférieure 90 et/ou de la portion supérieure 91 et/ou de la portion intermédiaire 92 d'un tel logement 9) avec les faces latérales (60, 60' ; 70, 70', 80, 80'), d'une part, que comporte la portion inférieure 6 et/ou la portion supérieure 7 et/ou la portion intermédiaire 8 dudit au moins un moyen de distanciation 5 et, d'autre part, qui présentent les caractéristiques décrites ci-dessus. Une telle coopération permet, là encore, avantageusement et en cas de contrainte exercée sur un élément de revêtement de sol autobloquant 1, de provoquer le rapprochement entre cet élément de revêtement de sol autobloquant 1 et un élément de revêtement de sol autobloquant 1' adjacent.

Tel que mentionné ci-dessus, ledit au moins l'un 4 des côtés latéraux (4, 4a, 4b, 4c) s'étend selon un plan latéral 40. Les faces latérales (920 ; 920') de la portion inférieure 90 et/ou de la portion supérieure 91 et/ou de la portion intermédiaire 92 ou les tangentes à ces faces latérales (920 ; 920') s'étendent, alors, selon une direction qui forme, avec ce plan latéral 40, un angle aigu compris entre 67,5° et 87,5°, de préférence compris entre 75° et 85°, notamment de l'ordre de 80°.

De manière alternative, ces faces latérales s'étendent, d'une part, à partir du fond 93 ou à partir d'un plan qui est au moins parallèle au plan latéral 40, ceci en convergeant vers l'extérieur dudit élément de revêtement de sol autobloquant 1 et/ou en direction de l'ouverture 94.

## Revendications

1. Elément de revêtement de sol autobloquant (1) qui comporte, d'une part, une face inférieure (2) destinée à reposer sur le sol, d'autre part, une face supérieure (3), opposée à la face inférieure (2), et sur laquelle sont amenés à circuler des personnes ou des véhicules, d'autre part encore, des côtés latéraux (4 ; 4a ; 4b ; 4c), qui s'étendent entre la face inférieure (2) et la face supérieure (3), et, d'autre part aussi, au moins un moyen de distanciation (5), qui équipe au moins l'un des côtés latéraux (4 ; 4a ; 4b ; 4c), qui s'étend en saillie par rapport audit au moins un (4) des côtés latéraux (4 ; 4a ; 4b ; 4c), qui est configuré pour maintenir un autre élément de revêtement de sol adjacent (1') à une distance déterminée, et qui comporte au moins, d'une part, une portion inférieure (6), d'autre part, une portion supérieure (7) qui présente une largeur inférieure à la largeur de la portion inférieure (6), d'autre part encore, une portion intermédiaire (8), qui s'étend entre la portion inférieure (6) et la portion supérieure (7), qui raccorde la portion inférieure (6) et la portion supérieure (7), et qui comporte des faces latérales (80 ; 80') qui convergent à partir de la portion inférieure (6) et en direction de la portion supérieure (7), ledit au moins un moyen de distanciation (5) comportant d'autre part également, une partie distale (51) qui est destinée à venir se positionner au moins à proximité d'un autre élément de revêtement de sol autobloquant adjacent (1') et, d'autre part aussi, une partie proximale (52), qui est interposée entre la partie distale (51) et ledit au moins un des côtés latéraux (4 ; 4a ; 4b ; 4c), qui s'étend à partir dudit au moins un des côtés latéraux (4 ; 4a ; 4b ; 4c), et qui comporte au moins une partie rétrécie (53) qui présente une largeur inférieure à la largeur de la partie distale (51), la largeur étant considérée selon une direction parallèle à la face inférieure (2), parallèle à la face supérieure (3), et parallèle à un plan latéral (40) selon lequel s'étend ledit au moins un des côtés latéraux (4 ; 4a ; 4b ; 4c), **caractérisé par le fait qu'**au moins la portion inférieure (6) dudit au moins un moyen de distanciation (5) comporte ladite partie distale (51) ainsi que ladite partie proximale (52) qui comporte ladite au moins une partie rétrécie (53).

2. Elément de revêtement de sol autobloquant (1) selon l'une quelconque des revendications précédentes, **caractérisé par le fait qu'**au moins la portion inférieure (6) dudit au moins un moyen de distanciation (5) présente une section en forme de champignon, de trapèze ou de queue d'aronde, ceci selon une direction perpendiculaire à un plan latéral (40) selon lequel s'étend ledit au moins l'un des côtés latéraux (4 ; 4a ; 4b ; 4c) et/ou parallèle à un plan inférieur (20) selon lequel s'étend la face inférieure (2) et/ou parallèle à un plan supérieur (30) selon lequel s'étend la face supérieure (3).

3. Elément de revêtement de sol autobloquant (1) selon l'une quelconque des revendications précédentes, **caractérisé par le fait que** la portion inférieure (6) dudit au moins un moyen de distanciation (5) présente des faces latérales (60, 60') qui s'étendent, d'une part, à partir dudit au moins l'un (4) des côtés latéraux (4, 4a, 4b, 4c) ou à partir d'un plan (P) qui est au moins parallèle à un plan latéral (40) selon lequel s'étend ledit au moins l'un des côtés latéraux (4 ; 4a ; 4b ; 4c) et, d'autre part, en divergeant vers l'extérieur dudit élément de revêtement de sol autobloquant (1).

4. Elément de revêtement de sol autobloquant (1) selon l'une quelconque des revendications précédentes, **caractérisé par le fait que** ledit au moins l'un (4) des côtés latéraux (4, 4a, 4b, 4c) s'étend selon un plan latéral (40) tandis que les faces latérales (60, 60' ; 70, 70', 80, 80') de la portion inférieure (6) et/ou de la portion supérieure (7) et/ou de la portion intermédiaire (8) ou les tangentes à ces faces latérales (60, 60' ; 70, 70', 80, 80') s'étendent selon une direction qui forme, avec ce plan latéral (40), un angle aigu (α) compris entre 67,5° et 87,5°, de préférence compris entre 75° et 85°, notamment de l'ordre de 80°.

5. Elément de revêtement de sol autobloquant (1) selon l'une quelconque des revendications précédentes, **caractérisé par le fait qu'**il comporte une pluralité de moyens de distanciation (5), qui équipent au moins l'un des côtés latéraux (4 ; 4a ; 4b ; 4c), qui s'étendent en saillie par rapport audit au moins l'un (4) des côtés latéraux (4 ; 4a ; 4b ; 4c), et qui sont espacés d'une distance qui est inférieure ou égale à la largeur de la partie distale (51) d'un tel moyen de distanciation (5).

6. Elément de revêtement de sol autobloquant (1) selon l'une quelconque des revendications précédentes, **caractérisé par le fait que** la face inférieure (2) s'étend selon un plan inférieur (20) tandis que les faces latérales (80 ; 80') de la portion intermédiaire (8) s'étendent selon une direction qui forme, avec ce plan inférieur (20), un angle aigu compris entre 45° et 65°, de préférence de l'ordre de 55°.

7. Elément de revêtement de sol autobloquant (1) selon l'une quelconque des revendications 1 à 5, **caractérisé par le fait que** la face inférieure (2) s'étend selon un plan inférieur (20) tandis que les faces latérales (80 ; 80') de la portion intermédiaire (8) s'étendent selon une direction qui forme, avec ce plan inférieur (20), un angle aigu compris entre 75° et 85°, de préférence de l'ordre de 80°.

8. Elément de revêtement de sol autobloquant (1), selon l'une quelconque des revendication précédentes, **caractérisé par** le fait la portion inférieure (6) et/ou la portion supérieure (7) comportent des faces latérales (60, 60' ; 70, 70'), d'une part, qui s'étendent à partir de la portion intermédiaire (8) et, selon le cas, en direction de la face inférieure (2) ou en direction de la face supérieure (3), et d'autre part, qui sont parallèles.

9. Elément de revêtement de sol autobloquant (1) selon l'une quelconque des revendications précédentes, **caractérisé par le fait que** la portion supérieure (7) comporte, d'une part, une première portion (71) qui s'étend à partir de la portion intermédiaire (8) et en direction de la face supérieure (3), d'autre part, une deuxième portion (72) qui s'étend à partir de la première portion (71) et en direction de la face supérieure (3) et, d'autre part encore, une troisième portion (73) qui s'étend à partir de la deuxième portion (72) et en direction de la face supérieure (3), cette deuxième portion (72) comportant des faces latérales (720 ; 720') qui convergent à partir de la première portion (71) et en direction de la troisième portion (73).

10. Elément de revêtement de sol autobloquant (1) selon la revendication 9, **caractérisé par le fait que** la première portion (71) et/ou la troisième portion (73) comportent des faces latérales (710, 710' ; 730, 730'), d'une part, qui s'étendent à partir de la deuxième portion (72) et, selon le cas, en direction de la face inférieure (2) ou en direction de la face supérieure (3), et d'autre part, qui sont parallèles.

11. Elément de revêtement de sol autobloquant (1) selon l'une quelconque des revendications précédentes, **caractérisé par le fait qu'**il comporte au moins un logement (9) que comporte au moins un (4) des côtés latéraux (4, 4a, 4b, 4c), ledit au moins un logement (9) présentant des formes et/ou des dimensions complémentaires à celles dudit au moins un moyen de distanciation (5).

12. Elément de revêtement de sol autobloquant (1) selon l'une quelconque des revendications précédentes, **caractérisé par le fait qu'**il comporte au moins un logement (9) que comporte au moins un (4) des côtés latéraux (4, 4a, 4b, 4c), ledit au moins un logement (9) comportant au moins, d'une part, une portion inférieure (90), d'autre part, une portion supérieure (91) qui présente une largeur inférieure à la largeur de la portion inférieure (90), d'autre part encore, une portion intermédiaire (92), qui s'étend entre la portion inférieure (90) et la portion supérieure (91), qui raccorde la portion inférieure (90) et la portion supérieure (91), et qui comporte des faces latérales (920 ; 920') qui convergent à partir de la portion inférieure (90) et en direction de la portion supérieure (91), d'autre part aussi, un fond (93), une ouverture (94) ainsi qu'une partie élargie, qui s'étend entre ce fond (93) et cette ouverture (94), et qui présente une largeur supérieure à la largeur de l'ouverture (94), ceci de part et d'autre de ce logement (9).

13. Elément de revêtement de sol autobloquant (1) selon la revendication 12, **caractérisé par le fait que** la portion inférieure (90) et/ou la portion supérieure (91) et/ou la portion intermédiaire (92) dudit logement (9) présente des faces latérales qui s'étendent, d'une part, à partir dudit au moins l'un des côtés latéraux (4, 4a, 4b, 4c) ou à partir d'un plan qui est au moins parallèle à un plan latéral (40) selon lequel s'étend ledit au moins l'un des côtés latéraux (4 ; 4a ; 4b ; 4c) et, d'autre part, en divergeant vers l'intérieur dudit élément de revêtement de sol autobloquant (1).

14. Elément de revêtement de sol autobloquant (1) selon l'une quelconque des revendications 12 ou 13, **caractérisé par le fait que** ledit au moins l'un (4) des côtés latéraux (4, 4a, 4b, 4c) s'étend selon un plan latéral (40) tandis que les faces latérales (920 ; 920') de la portion inférieure (90) et/ou de la portion supérieure (91) et/ou de la portion intermédiaire (92) ou les tangentes à ces faces latérales (920 ; 920') s'étendent selon une direction qui forme, avec ce plan latéral (40), un angle aigu compris entre 67,5° et 87,5°, de préférence compris entre 75° et 85°, notamment de l'ordre de 80°.

## Patentansprüche

1. Selbstblockierendes Bodenbelagselement (1), das einerseits eine untere Fläche (2), die dazu bestimmt ist, auf dem Boden zu ruhen, andererseits eine obere Fläche (3), die der unteren Fläche (2) gegenüberliegt und auf der Personen oder Fahrzeuge dazu gebracht werden, zu verkehren, und andererseits noch laterale Seiten (4; 4a; 4b; 4c), die sich zwischen der unteren Fläche (2) und der oberen Fläche (3) erstrecken, und andererseits auch mindestens ein Distanzierungsmittel (5) aufweist, das mindestens die eine der lateralen Seiten (4; 4a; 4b; 4c) ausstattet, das sich relativ zu der mindestens einen (4) der lateralen Seiten (4; 4a; 4b; 4c) vorspringend erstreckt; das zum Beibehalten eines anderen angrenzenden Bodenbelagselements (1') in einem bestimmten Abstand konfiguriert ist, und das mindestens einerseits einen unteren Abschnitt (6), andererseits einen oberen Abschnitt (7), der eine geringere Breite als die Breite des unteren Abschnitts (6) vorweist, andererseits noch einen mittleren Abschnitt (8) aufweist, der sich zwischen dem unteren Abschnitt (6) und dem oberen Abschnitt (7) erstreckt, der den unteren Abschnitt (6) und den oberen Abschnitt (7) verbindet und der laterale Flächen (80; 80') aufweist, die von dem unteren Abschnitt (6) aus und in Richtung des oberen Abschnitts (7) zusammenlaufen, wobei das mindestens eine Distanzierungsmittel (5) andererseits zudem einen distalen Teil (51), der dazu bestimmt ist, mindestens in der Nähe eines anderen angrenzenden selbstblockierenden Bodenbelagselements (1') positioniert zu werden, und andererseits auch einen proximalen Teil (52) aufweist, der zwischen dem distalen Teil (51) und der mindestens einen der lateralen Flächen (4; 4a; 4b; 4c) positioniert ist, der sich von der mindestens einen der lateralen Seiten (4; 4a; 4b; 4c) aus erstreckt und der mindestens einen verengten Teil (53) aufweist, der eine geringere Breite als die Breite des distalen Teils (51) vorweist, wobei die Breite entlang einer Richtung parallel zu der unteren Fläche (2), parallel zu der oberen Fläche (3) und parallel zu einer lateralen Ebene (40) betrachtet wird, entlang der sich die mindestens eine der lateralen Seiten (4; 4a; 4b; 4c) erstreckt, **dadurch gekennzeichnet, dass** mindestens der untere Abschnitt (6) des mindestens einen Distanzierungsmittels (5) den distalen Teil (51) sowie den proximalen Teil (52) aufweist, der den mindestens einen verengten Teil (53) aufweist.

2. Selbstblockierendes Bodenbelagselement (1) nach einem der vorstehenden Ansprüche, **dadurch gekennzeichnet, dass** mindestens der untere Abschnitt (6) des mindestens einen Distanzierungsmittels (5) einen pilzförmigen, trapezförmigen oder schwalbenschwanzförmigen Querschnitt vorweist, dies entlang einer Richtung senkrecht zu einer lateralen Ebene (40), entlang der sich mindestens die eine der lateralen Seiten (4; 4a; 4b; 4c) erstreckt, und/oder parallel zu einer unteren Ebene (20), entlang derer sich die untere Fläche (2) erstreckt, und/oder parallel zu einer oberen Ebene (30), entlang derer sich die obere Fläche (3) erstreckt.

3. Selbstblockierendes Bodenbelagselement (1) nach einem der vorstehenden Ansprüche, **dadurch gekennzeichnet, dass** der untere Abschnitt (6) des mindestens einen Distanzierungsmittels (5) laterale Flächen (60, 60') vorweist, die sich einerseits von der mindestens einen (4) der lateralen Seiten (4, 4a, 4b, 4c) aus oder von einer Ebene (P) aus, die mindestens parallel zu einer lateralen Ebene (40) ist, entlang der sich die mindestens eine der lateralen Seiten (4, 4a, 4b, 4c) erstreckt, und andererseits durch Divergieren in Richtung der Außenseite des selbstblockierenden Bodenbelagselements (1) erstrecken.

4. Selbstblockierendes Bodenbelagselement (1) nach einem der vorstehenden Ansprüche, **dadurch gekennzeichnet, dass** sich die mindestens eine (4) der lateralen Seiten (4, 4a, 4b, 4c) entlang einer lateralen Ebene (40) erstreckt, während sich die lateralen Flächen (60, 60'; 70, 70', 80, 80') des unteren Abschnitts (6) und/oder des oberen Abschnitts (7) und/oder des mittleren Abschnitts (8) oder die Tangenten zu diesen lateralen Flächen (60, 60'; 70, 70', 80, 80') entlang einer Richtung erstrecken, die mit dieser lateralen Ebene (40) einen spitzen Winkel (α) zwischen 67,5° und 87,5°, vorzugsweise zwischen 75° und 85°, insbesondere in der Größenordnung von 80°, ausbildet.

5. Selbstblockierendes Bodenbelagselement (1) nach einem der vorstehenden Ansprüche, **dadurch gekennzeichnet, dass** es eine Vielzahl von Distanzierungsmitteln (5) aufweist, die mindestens eine der lateralen Seiten (4; 4a; 4b; 4c) ausstatten, die sich relativ zu der mindestens einen (4) der lateralen Seiten (4; 4a; 4b; 4c) vorstehend erstrecken und die in einem Abstand voneinander beabstandet sind, der kleiner als oder gleich der Breite des distalen Teils (51) eines solchen Distanzierungsmittels (5) ist.

6. Selbstblockierendes Bodenbelagselement (1) nach einem der vorstehenden Ansprüche, **dadurch gekennzeichnet, dass** sich die untere Fläche (2) entlang einer unteren Ebene (20) erstreckt, während sich die lateralen Flächen (80; 80') des mittleren Abschnitts (8) entlang einer Richtung erstrecken, die mit dieser unteren Ebene (20) einen spitzen Winkel zwischen 45° und 65°, vorzugsweise in der Größenordnung von 55°, ausbildet.

7. Selbstblockierendes Bodenbelagselement (1) nach einem der Ansprüche 1 bis 5, **dadurch gekennzeichnet, dass** sich die untere Fläche (2) entlang einer unteren Ebene (20) erstreckt, während sich die lateralen Flächen (80; 80') des mittleren Abschnitts (8) entlang einer Richtung erstrecken, die mit dieser unteren Ebene (20) einen spitzen Winkel zwischen 75° und 85°, vorzugsweise in der Größenordnung von 80°, ausbildet.

8. Selbstblockierendes Bodenbelagselement (1) nach einem der vorstehenden Ansprüche, **dadurch gekennzeichnet, dass** der untere Abschnitt (6) und/oder der obere Abschnitt (7) laterale Flächen (60, 60'; 70, 70') aufweist, die sich einerseits von dem mittleren Abschnitt (8) aus und je nach Fall in Richtung der unteren Fläche (2) oder in Richtung der oberen Fläche (3) erstrecken und die andererseits parallel sind.

9. Selbstblockierendes Bodenbelagselement (1) nach einem der vorstehenden Ansprüche, **dadurch gekennzeichnet, dass** der obere Abschnitt (7) einerseits einen ersten Abschnitt (71), der sich von dem mittleren Abschnitt (8) aus und in Richtung der oberen Fläche (3) erstreckt, andererseits einen zweiten Abschnitt (72), der sich von dem ersten Abschnitt (71) aus und in Richtung der oberen Fläche (3) erstreckt, und andererseits noch einen dritten Abschnitt (73) aufweist, der sich von dem zweiten Abschnitt (72) aus und in Richtung der oberen Fläche (3) erstreckt, wobei dieser zweite Abschnitt (72) laterale Flächen (720; 720') aufweist, die von dem ersten Abschnitt (71) aus und in Richtung des dritten Abschnitts (73) zusammenlaufen.

10. Selbstblockierendes Bodenbelagselement (1) nach Anspruch 9, **dadurch gekennzeichnet, dass** der erste Abschnitt (71) und/oder der dritte Abschnitt (73) laterale Flächen (710, 710'; 730, 730') aufweisen, die sich einerseits von dem zweiten Abschnitt (72) aus und je nach Fall in Richtung der unteren Fläche (2) oder in Richtung der oberen Fläche (3) erstrecken und die andererseits parallel sind.

11. Selbstblockierendes Bodenbelagselement (1) nach einem der vorstehenden Ansprüche, **dadurch gekennzeichnet, dass** es mindestens eine Aufnahme (9) aufweist, die mindestens eine (4) der lateralen Seiten (4, 4a, 4b, 4c) aufweist, wobei die mindestens eine Aufnahme (9) Formen und/oder Abmessungen vorweist, die komplementär zu denen des mindestens einen Distanzierungsmittels (5) sind.

12. Selbstblockierendes Bodenbelagselement (1) nach einem der vorstehenden Ansprüche, **dadurch gekennzeichnet, dass** es mindestens eine Aufnahme (9) aufweist, die mindestens eine (4) der lateralen Seiten (4, 4a, 4b, 4c) aufweist, wobei die mindestens eine Aufnahme (9) mindestens einerseits einen unteren Abschnitt (90), andererseits einen oberen Abschnitt (91), der eine geringere Breite als die Breite des unteren Abschnitts (90) vorweist, andererseits noch einen mittleren Abschnitt (92), der sich zwischen dem unteren Abschnitt (90) und dem oberen Abschnitt (91) erstreckt, der den unteren Abschnitt (90) und den oberen Abschnitt (91) verbindet und der laterale Flächen (920; 920') aufweist, die von dem unteren Abschnitt (90) aus und in Richtung des oberen Abschnitts (91) zusammenlaufen, andererseits auch einen Grund (93), eine Öffnung (94) sowie einen vergrößerten Teil aufweist, der sich zwischen diesem Grund (93) und dieser Öffnung (94) erstreckt und der eine größere Breite als die Breite der Öffnung (94) vorweist, dies auf beiden Seiten dieser Aufnahme (9).

13. Selbstblockierendes Bodenbelagselement (1) nach Anspruch 12, **dadurch gekennzeichnet, dass** der untere Abschnitt (90) und/oder der obere Abschnitt (91) und/oder der mittlere Abschnitt (92) der Aufnahme (9) laterale Flächen vorweist, die sich einerseits von der mindestens einen der lateralen Seiten (4, 4a, 4b, 4c) aus oder von einer Ebene aus, die mindestens parallel zu einer lateralen Ebene (40) ist, entlang der sich die mindestens eine der lateralen Seiten (4; 4a; 4b; 4c) verläuft, und andererseits durch Divergieren in Richtung der Innenseite des selbstblockierenden Bodenbelagselements (1) erstrecken.

14. Selbstblockierendes Bodenbelagselement (1) nach einem der Ansprüche 12 oder 13, **dadurch gekennzeichnet, dass** sich die mindestens eine (4) der lateralen Seiten (4, 4a, 4b, 4c) entlang einer lateralen Ebene (40) erstreckt, während sich die lateralen Flächen (920; 920') des unteren Abschnitts (90) und/oder des oberen Abschnitts (91) und/oder des mittleren Abschnitts (92) oder die Tangenten zu diesen lateralen Flächen (920; 920') entlang einer Richtung erstrecken, die mit dieser lateralen Ebene (40) einen spitzen Winkel zwischen 67,5° und 87,5°, vorzugsweise zwischen 75° und 85°, insbesondere in der Größenordnung von 80°, ausbildet.

## Claims

1. A self-locking floor covering element (1) which comprises, on the one hand, a lower face (2) intended to rest on the floor, on the other hand, an upper face (3), opposite the lower face (2), and whereupon people or vehicles are required to circulate, further on the other hand, lateral sides (4; 4a; 4b; 4c), which extend between the lower face (2) and the upper face (3), and, also on the other hand, at least one distancing means (5), which equips at least one of the lateral sides (4; 4a; 4b; 4c), which projects relative to said at least one (4) of the lateral sides (4; 4a; 4b; 4c), which is configured to hold another adjacent floor covering element (1') at a determined distance, and which comprises at least, on the one hand, a lower portion (6), on the other hand, an upper portion (7) which has a width less than the width of the lower portion (6), further on the other hand, an intermediate portion (8), which extends between the lower portion (6) and the upper portion (7), which connects the lower portion (6) and the upper portion (7), and which comprises lateral faces (80; 80;) which converge from the lower portion (6) and toward the upper portion (7), said at least one distancing means (5) also on the other hand comprising a distal part (51) which is intended to come to be positioned at least near another adjacent self-locking floor covering element (1') and, also on the other hand, a proximal part (52), which is interposed between the distal part (51) and said at least one of the lateral sides (4; 4a; 4b; 4c), which extends from said at least one of the lateral sides (4; 4a; 4b; 4c), and which comprises at least one narrower part (53) which has a width smaller than the width of the distal part (51), the width being considered along a direction parallel to the lower face (2), parallel to the upper face (3), and parallel to a lateral plane (40) along which said at least one of the lateral sides (4; 4a; 4b; 4c) extends, **characterized in that** at least the lower portion (6) of said at least one distancing means (5) comprises said distal part (51) as well as said proximal part (52) which comprises said at least one narrower part (53).

2. The self-locking floor covering element (1) according to any one of the preceding claims, **characterized in that** at least the lower portion (6) of said at least one distancing means (5) has a section in the shape of a mushroom, a trapezoid or a dovetail, in a direction perpendicular to a lateral plane (40) along which said at least one of the lateral sides (4; 4a; 4b; 4c) extends and/or parallel to a lower plane (20) along which the upper face (2) extends and/or parallel to an upper plane (30) along which the upper face (3) extends.

3. The self-locking floor covering element (1) according to any one of the preceding claims, **characterized in that** the lower portion (6) of said at least one distancing means (5) has lateral faces (60, 60') which extend, on the one hand, from said at least one (4) of the lateral sides (4, 4a, 4b, 4c) or from a plane (P) which is at least parallel to a lateral plane (40) along which said at least one of the lateral sides (4; 4a; 4b; 4c) extends and, on the other hand, diverging toward the outside of said self-locking floor covering element (1).

4. The self-locking floor covering element (1) according to any one of the preceding claims, **characterized in that** said at least one (4) of the lateral sides (4, 4a, 4b, 4c) extends along a lateral plane (40) while the lateral faces (60, 60'; 70, 70', 80, 80') of the lower portion (6) and/or of the upper portion (7) and/or of the intermediate portion (8) or the tangents to these lateral faces (60, 60'; 70, 70', 80, 80') extend in a direction which forms, with this lateral plane (40), an acute angle (α) comprised between 67.5° and 87.5°, preferably between 75° and 85°, in particular of the order of 80°.

5. The self-locking floor covering element (1) according to any one of the preceding claims, **characterized in that** it comprises a plurality of distancing means (5), which equip at least one of the lateral sides (4; 4a; 4b; 4c), which project relative to said at least one (4) of the lateral sides (4; 4a; 4b; 4c), and which are spaced apart by a distance that is less than or equal to the width of the distal part (51) of such a distancing means (5).

6. The self-locking floor covering element (1) according to any one of the preceding claims, **characterized in that** the lower face (2) extends along a lower plane (20) while the lateral faces (80; 80') of the intermediate portion (8) extend in a direction which forms, with this lower plane (20), an acute angle of between 45° and 65°, preferably of the order of 55°.

7. The self-locking floor covering element (1) according to any one of the preceding claims 1 to 5, **characterized in that** the lower face (2) extends along a lower plane (20) while the lateral faces (80; 80') of the intermediate portion (8) extend in a direction which forms, with this lower plane (20), an acute angle of between 75° and 85°, preferably of the order of 80°.

8. The self-locking floor covering element (1) according to any one of the preceding claims, **characterized in that** the lower portion (6) and/or the upper portion (7) comprise lateral faces (60, 60'; 70, 70'), on the one hand, which extend from the intermediate portion (8) and, depending on the case, toward the lower face (2) or toward the upper face (3), and on the other hand, which are parallel.

9. The self-locking floor covering element (1) according to any one of the preceding claims, **characterized in that** the upper portion (7) comprises, on the one hand, a first portion (71) which extends from the intermediate portion (8) and toward the upper face (3), on the other hand, a second portion (72) which extends from the first portion (71) and toward the upper face (3) and, still on the other hand, a third portion (73) which extends from the second portion (72) and toward the upper face (3), this second portion (72) comprising lateral faces (720; 720') which converge from the first portion (71) and toward the third portion (73).

10. The self-locking floor covering element (1) according to claim 9, **characterized in that** the first portion (71) and/or the third portion (73) comprise lateral faces (710, 710'; 730, 730'), on the one hand, which extend from the second portion (72) and, depending on the case, toward the lower face (2) or toward the upper face (3), and on the other hand, which are parallel.

11. The self-locking floor covering element (1) according to any one of the preceding claims, **characterized in that** it comprises at least one recess (9) comprised in at least one (4) of the lateral sides (4, 4a, 4b, 4c), said at least one recess (9) having complementary shapes and/or dimensions to those of said at least one distancing means (5).

12. The self-locking floor covering element (1) according to any one of the preceding claims, **characterized in that** it comprises at least one recess (9) comprised in at least one (4) of the lateral sides (4, 4a, 4b, 4c), said at least one recess (9) comprising at least, on the one hand, a lower portion (90), on the other hand, an upper portion (91) which has a width less than the width of the lower portion (90), still on the other hand, an intermediate portion (92), which extends between the lower portion (90) and the upper portion (91), which connects the lower portion (90) and the upper portion (91), and which comprises lateral faces (920; 920') which converge from the lower portion (90) and toward the upper portion (91), also on the other hand, a bottom (93), an opening (94) as well as a wider part, which extends between this bottom (93) and this opening (94), and which has a width greater than the width of the opening (94), on both sides of this recess (9).

13. The self-locking floor covering element (1) according to claim 12, **characterized in that** the lower portion (90) and/or the upper portion (91) and/or the intermediate portion (92) of said recess (9) has lateral faces which extend, on the one hand, from said at least one of the lateral sides (4, 4a, 4b, 4c) or from a plane which is at least parallel to a lateral plane (40) along which said at least one of the lateral sides (4; 4a; 4b; 4c) extends and, on the other hand, diverging toward the inside of said self-locking floor covering element (1).

14. The self-locking floor covering element (1) according to any one of claims 12 or 13, **characterized in that** said at least one (4) of the lateral sides (4, 4a, 4b, 4c) extends along a lateral plane (40) while the lateral faces (920; 920') of the lower portion (90) and/or of the upper portion (91) and/or of the intermediate portion (92) or the tangents to these lateral faces (920; 920') extend in a direction which forms, with this lateral plane (40), an acute angle comprised between 67.5° and 87.5°, preferably between 75° and 85°, in particular of the order of 80°.
